# EUROPÄISCHE PATENTSCHRIFT

(11) **EP 0 301 059 B1**
(45) Veröffentlichungstag und Bekanntmachung des Hinweises auf die Patenterteilung: **14.10.1992**
(21) Anmeldenummer: 88901540.0
(22) Anmeldetag: 08.02.1988
(51) Int. Cl.: G10H 3/18

(54) **TONABNEHMERVORRICHTUNG MIT MINDESTENS ZWEI MIKROFONEN FÜR AKUSTISCHE SAITENINSTRUMENTE, INSBESONDER FÜR AKUSTISCHE GITARREN**
RECORDER WITH AT LEAST TWO MIRCOPHONES FOR ACOUSTIC STRINGED INSTRUMENTS, IN PARTICULAR ACOUSTIC GUITARS
DISPOSITIF DE PRISE DE SON AVEC AU MOINS DEUX MICROS OU INSTRUMENTS A CORDES ACOUSTIQUES, NOTAMMENT POUR GUITARES ACOUSTIQUES

(30) Priorität: 08.02.1987 DE 8702014 U; 01.09.1987 DE 8711963 U
(43) Veröffentlichungstag der Anmeldung: 01.02.1989
(73) Patentinhaber: FREIHERR VON MALTZAN, Wolf-Ulrich, D-12249 Berlin (DE)
(72) Erfinder: FREIHERR VON MALTZAN, Wolf-Ulrich, D-12249 Berlin (DE)
(74) Vertreter: Ruschke, Olaf, Dipl.-Ing.
(86) Internationale Anmeldenummer: DE8800055
(87) Internationale Veröffentlichungsnummer: WO8805952

(56) Entgegenhaltungen:
- DE-A- 2 653 862
- DE-A- 3 413 510

## Beschreibung

Die Erfindung betrifft eine Tonabnehmervorrichtung gemäß dem Oberbegriff des Patentanspruchs 1 sowie ein Verfahren zur Tonabnahme gemäß dem Oberbegriff des Anspruchs 11 und stellt eine Weiterentwicklung des Tonabnehmers nach dem deutschen Gebrauchsmuster G 84 31 226.1, dem sogenannten De Byl-Pickup dar. Aufgabe der Erfindung ist, ausgehend von den schwingungs- und resonanztechnischen Darlegungen in dem deutschen Gebrauchsmuster G 84 31 266.1, die akustischen Bedingungen bei der Tonabnahme bei einem akustischen Saiteninstrument, insbesondere bei einer akustischen Gitarre entscheidend zu verbessern. D.h., der sogenannte de Byl-Effekt soll mit einer speziellen Gestaltung der erfindungsgemäßen Tonabnehmervorrichtung gesteigert werden, wobei gleichzeitig eine leichter zu handhabende und kostengünstigere Tonabnehmervorrichtung angestrebt wird.

Diese Aufgabe wird erfindungsgemäß gelöst durch die im Kennzeichen des Patentanspruchs 1 angegebenen Merkmale sowie ferner durch die im Kennzeichen des Patentanspruchs 11 angegebenen Merkmale.

Vorteilhafte Weiterbildungen der erfindungsgemäßen Tonabnehmervorrichtung ergeben sich aus den Patentansprüchen 2 bis 10 sowie 12 bis 16.

Folgende Gesichtspunkte prägen die Ausführungsform der erfindungsgemäßen Tonabnehmervorrichtung nach den Patentansprüchen 1 bis 10:
1) Es wird ein Schaumstoffmaterial mit offenen Poren verwendet, das aufgrund seiner Porengröße und Standardhärte ganz bestimmte akustische Eigenschaften aufweist und gegen Schall von außen durch das Schalloch abschirmt.
2) Der Schaumstoffkörper wird auf seiner Oberfläche mit Samt mittels eines speziellen elektrostatischen Verfahrens beschichtet, um folgende Faktoren zu optimieren:
   - Erhöhung der Lebensdauer des Schaumstoffs durch Schutz vor UV-Einstrahlung bei Sonne bzw. Tageslicht, das sich sonst negativ auswirkt,
   - Schutz gegen mechanische Beschädigung der Oberfläche, um ein Ausfransen zu vermeiden,
   - Verbesserung der akustischen Eigenschaften,
   - Verbesserung des Design, also der optischen Erscheinung.
3) Durch die konzentrischen, im Querschnitt konusförmigen Rippen auf der Ober- und Unterseite wird eine linienförmige Berührung von Schaumstoffkörper und Gitarrendecke bzw. Boden erreicht, was gegenüber einer flächenhaften Berührung den Vorteil der geringeren Dämpfung/Dämmung der den Luftschall abstrahlenden Fläche bewirkt, so daß der natürliche Klang des Resonanzkörpers der Gitarre durch den Einsatz des "De Byls" möglichst wenig beeinflußt wird.
4) Die konzentrischen Rippen auf der Oberseite übernehmen mit ihrem konusförmigen Querschnitt die Zentrierung des "De Byls" im Schalloch der Gitarre und sichert gegen ein Verrutschen.
5) Die konzentrischen Rippen auf der Oberseite dichten das Schalloch und damit das Innere des Resonanzkörpers bei geringstem Anpreßdruck besser gegen Lärm von außen ab, wodurch das Feedback (Rückkopplung) verringert wird.
6) Die unterschiedliche Höhe der konzentrischen Rippen auf der Oberseite - die äußere Rippe ist höher als die innere - bewirkt, daß die innere Rippe nicht übermäßig hoch aus dem Schalloch herausragt und beim Spielen nicht hinderlich ist.
7) Die innere Rippe, die im Schalloch sitzt, erlaubt durch ihren konusförmigen Querschnitt bzw. Sitz die Anpassung an unterschiedlich große Durchmesser des Schallochs.
8) Durch den in die Oberseite integrierten keilförmigen Zeiger wird die Einbaulage bzw. der Winkel angezeigt, unter dem das "De Byl" bzw. das System von Mikrofonkapseln die besten akustischen Eigenschaften hat. Die optimale Lage ist eingestellt, wenn der Zeiger parallel zu den Gitarrensaiten liegt und die Keilspitze zum Gitarrenhals zeigt.
9) Die Verringerung des Volumens des Schaumstoffkörpers durch die kegelförmige Einsparung auf der Unterseite erleichtert das Einsetzen oder Herausnehmen durch das Schalloch.
10) Die Verringerung des Volumens durch die gewählte Form des Körpers führt gegenüber einer vollen, zylindrischen Form zu einer geringeren Beeinflussung des im Resonanzkörper schwingenden Volumens.
11) Der Schaumstoffkörper besteht aus zwei Teilen (waagerechte Teilung), wobei der obere Teil mit einer zentrischen Bohrung versehen ist, die zur Aufnahme einer metallischen Dose dient, in der die Elektronik untergebracht ist. Nach Einsetzen dieser Dose und der mit ihr über Kabel verbundenen Mikrofonkapseln in die dafür vorgesehenen Aussparungen werden beide Teile miteinander verklebt, so daß ein in der Oberfläche geschlossener Körper entsteht, aus dem lediglich das Kabel herausführt, die Mikrofonkapseln also nicht sichtbar sind.
12) Die im oberen Teil des Schaumstoffkörpers untergebrachte Dose für die Elektronik erfüllt zugleich die Funktion eines Zugankers für das nach außen geführte kabel, indem sie bei plötzlicher Zugbeanspruchung - jemand tritt auf das Kabel - Zugkräfte aufnimmt und dadurch ein Herausreißen der über Kabel mit der Dose verbundenen Mikrofonkapseln aus ihren Sitzen verhindert. Denn die gegenüber den Kapseln erheblich größere Dose nimmt mit ihrem Lasersitz (Verklebung) auch größere Kräfte auf.
   Folgende Gesichtspunkte sind für die Ausführungsform der erfindungsgemäßen Tonabnehmervorrichtung nach den Patentansprüchen 11 bis 16 maßgebend:
13) Die ringförmige Gestalt des Schaumstoffkörpers bewirkt in vorteilhafter Weise, daß
   - die akustischen Eigenschaften bei der Tonabnahme wesentlich verbessert werden, da durch die weitgehende Verringerung des Volumens des Schaumstoffkörpers, die durch die durchgehende, zentrische und vorzugsweise kreisförmige Bohrung mit einem Durchmesser mit einem für Schallöcher üblichen Durchmesser bedingt ist, die Dämpfung des im Resonanzkörper der Gitarre schwingenden Luftvolumens verringert wird und das Schalloch offen bleibt. Da das Schalloch vom Schaumstoff des Schaumstoffkörpers nicht bedeckt ist, nimmt letzterer weniger Einfluß auf den natürlichen Klang der Gitarre als ein massiv ausgebildeter Schaumstoffkörper. Der Klang der Gitarre wird daher von den Mikrofonen natürlicher wiedergegeben. Ohne ein Entfernen des Schaumstoffkörpers aus dem Resonanzkörper ist somit auch bei abgeschalteten Mikrofonen ein Spielen mit nur geringen klanglichen Einbußen möglich, da der Klang mit deutlicherem Nachschwingen der Saiten "freier" wird und mehr Echo gegeben ist;
   - durch die zentrische Öffnung bzw. die Verringerung des Volumens des Schaumstoffkörpers dessen Handhabbarkeit wesentlich verbessert ist, da sich der Schaumstoffkörper leichter zusammendrücken und somit besser durch das Schalloch in den Resonanzkörper einführen bzw. aus diesem wieder herausnehmen läßt;
   - der optische Eindruck verbessert wird, da der Schaumstoffkörper bei Schwarzeinfärbung und seinem Einsatz im Schalloch derart, daß der Innenmantel mit dem Rand des Schallochs fluchtet, im Resonanzkörper sitzend kaum auffällt;
   - die Fertigung erheblich vereinfacht wird, da der ringförmige Schaumstoffkörper aus einem Teil fertigbar ist und die fertig verkabelten Mikrofone, die in den Ventilfüßen bereits montiert sind, durch die zentrische Öffnung in die kanalartigen Hohlräume gesetzt werden können, die radial nach außen durch die Mantelfläche geführt sind.
14) Die im Querschnitt halbkreisförmigen Rippen an der Ober- und an der Unterseite des ringförmigen Schaumstoffkörpers passen sich sehr gut an scharfkantige, vorstehende Teile, wie z.B. Versteifungsspanten, an der Decke und am Boden des Resonanzkörpers an und sind wegen ihrer Formsteifigkeit verhältnismäßig leicht zu fertigen. Außerdem wird durch die Rippen das Design verbessert.
15) Durch die Anordnung der beiden Mikrofone im ringförmigen Schaumstoffkörper unter einem Öffnungswinkel von 90° zueinander, entsteht ein räumlicher Stereoeffekt, der noch dadurch verstärkt wird, daß die Winkelhalbierende des Öffnungswinkels parallel zwischen den mittleren Gitarrensaiten verläuft. Die Mikrofone liegen symmetrisch zur Winkelhalbierenden und sind zugleich in den großen Teil des Resonanzköpers gerichtet.
16)Die elastische Haut mit geschlossener Oberfläche, die auf die äußere Mantelfläche nach einem speziellen Verfahren aufgebracht wird, erzeugt einen Grenzflächeneffekt, indem sie den auftreffenden Schall reflektiert. Durch die vorgegebene Ausdehnung der Hautfläche werden im wesentlichen die höherfrequenten Anteile mit entsprechend kürzerer Wellenlänge reflektiert. Der reflektierte Anteil wird phasengleich zu dem von der Schallquelle direkt an den Mikrofonen eintreffenden - un- reflektierten - Schall addiert, weil die Mikrofonmembranen in der Ebene der Haut angeordnet sind. Hierdurch ergibt sich eine Verstärkung der höherfrequenten Schallanteile, was bei Gitarren mit üblichen Resonanzen im niederfrequenten Bereich ein erwünschter Effekt ist.
17) Um die Mikrofone mit der elastischen Haut so zu verspannen, daß die Mikrofonmembrane in einer Ebene mit der Haut liegt, werden Ventilfüße verwendet, wie sie üblicherweise zur Aufnahme von Ventilen mit Fahrradschläuchen verschraubt werden. Die Mikrofone finden dabei aufgrund ihrer sehr kleinen Abmessungen ohne zusätzliche Bearbeitung in der zentrischen Bohrung des Ventilfußes Platz, wodurch der fertigungstechnische Aufwand insgesamt vereinfacht und die Herstellung der erfindungsgemäßen Tonabnehmervorrichtung kostengünstig werden.
18) Soll beim Zusammenspiel mit sehr lautstarken anderen Instrumenten die Rückkopplung (Feedback) noch weiter als im Falle eines De Byl-Tonabnehmers verringert werden, so kann die zentrische, kreisförmige Öffnung des Schaumstoffkörpers mit einem Stopfen aus feinporigem Schaumstoff verschlossen werden. Auf diese Weise wird bei geringem Verlust an natürlichem klang eine größere Verstärkung bzw. Lautstärke bei der Wiedergabe über Lautsprecher möglich.
19) Ist bei speziellen Gitarren der Abstand zwischen Decke und Boden des Resonanzkörpers größer als bei klassischen Gitarren, so kann der ringförmige Schaumstoffkörper auf einen auf den Boden aufgesetzten sockelartigen Schaumstoffkörper aufgesetzt werden, der schlüssig mit einer Vorkragung in die zentrische Öffnung des ringförmigen Schaumstoffkörpers ragt. Auf diese Weise kann der ringförmige Schaumstoffkörper ohne Veränderung seiner Abmessungen auch in speziellen Gitarren eingesetzt werden.
20) Soll die für die erfindungsgemäße Tonabnehmervorrichtung notwendige Stromversorgung unabhängig von üblicher Phantomspeisung gemacht werden, wird mittels einer elektronischen Schaltung automatisch auf eine im Gehäuse, in dem sich die Elektronik der Tonabnehmervorrichtung befindet, vorgesehene Batterievorrichtung befindet, vorgesehene Batteriespeisung umgeschaltet, sobald keine Phantomspeisung vorliegt. Mit der elektronischen Schaltung nach Fig. 7 kann über Leuchtdioden optisch angezeigt werden, ob Batterie- oder Phantomspeisung vorliegt. Zusätzlich wird durch diese elektronische Schaltung die Impedanz der Mikrofonausgänge an 200 Ohm symmetrisch und an 20 Kiloohm asymmetrisch angepaßt, um den Anschluß sowohl an übliche Mischpulte als auch an Instrumentenverstärker zu ermöglichen.
21) Die Elektronik der erfindungsgemäßen Tonabnehmervorrichtung ist vorzugsweise in Hybridtechnik verbunden mit zwei Mikrofonübertragern ausgeführt. Durch Vergießen mit einer Vergußmasse auf Epoxydharzbasis sind geringste geometrische Abmessungen der Elektronik bei gleichzeitiger hoher mechanischer Festigkeit möglich, die bei rauhem Einsatz auf der Bühne erforderlich ist. Das Gehäuse ist klein und robust und nimmt einen 9 Volt Batterieblock auf. Das Gehäuse besteht aus Mu-Metall, so daß die im Inneren befindliche Elektronik gegen äußere elektromagnetische Störfelder, die z.B. von Trafos für Netzgeräte oder von Elektromotoren herrühren können, abgeschirmt ist.

Durch Verwendung einer handelsüblichen, mehrpoligen Minaturflanschdose für alle Ausgänge sowie einer weiteren Miniaturflanschdose oder eines mehradrigen Kabels für alle Eingänge können die geometrischen Abmessungen des Gehäuses der erfindungsgemäßen Tonabnehmervorrichtung verhältnismäßig klein gehalten werden.

Vorteilhafte Abmessungen von Teilen der erfindungsgemäßen Tonabnehmervorrichtung, wie sie sich in der Praxis besonders bewährt haben, gehen aus den Zeichnungen hervor.

Ausführungsbeispiele der erfindungsgemäßen Tonabnehmervorrichtung werden nun anhand der Zeichnungen erläutert. in diesen sind:
Fig. 1 ein Querschnitt des Schaumstoffkörpers einer ersten Ausführungsform der Tonabnehmervorrichtung;
Fig. 2 die Möglichkeit einer Zentrierung;
Fig. 3 eine Draufsicht auf den Schaumstoffkörper mit Einbauhilfe;
Fig. 4 eine Schnittansicht, die einen in dem Resonanzkörper eines Saiteninstrumentes festgeklemmten ringförmigen Schaumstoffkörper einer zweiten Ausführungsform der Tonabnehmervorrichtung zeigt;
Fig. 5 eine Draufsicht auf den Schaumstoffkörper der zweiten Ausführungsform, wobei die Anordnung der beiden Mikrofone zueinander in einem Öffnungswinkel von 90° ersichtlich ist;
Fig. 6 eine Seitenansicht des Schaumstoffkörpers der zweiten Ausführungsform, auf dessen Außenmantel eine elastische Haut aufgebracht ist;
Fig. 7a ein teilweiser Längsschnitt, der einen in die obere zentrische Öffnung des ringförmigen Schaumstoffkörpers eingefügten Stopfen aus offen- und feinporigem Schaumstoff zur Verringerung der Feedback-Empfindlichkeit zeigt;
Fig. 7b eine Draufsicht auf den Schaumstoffkörper der Fig. 6a;
Fig. 8a eine Seitenansicht eines sockelartigen, offenporigen Schaumstoffkörpers, auf den der ringförmige Schaumstoffkörner schlüssig aufsetzbar ist;
Fig. 8b eine Draufsicht auf den dem sockelartigen Schaumstoffkörper nach Fig. Ja zugeordneten ringförmigen Schaumstoffkörper;
Fig. 9a eine Draufsicht auf das die Elektronik enthaltene Gehäuse der Tonabnehmervorrichtung;
Fig. 9b eine Seitenansicht des Gehäuses nach Fig. 6a und
Fig. 10 die elektronische Schaltung der Elektronik mit wahlweiser Stromversorgung der Tonabnehmervorrichtung.

Fig. 1 zeigt eine erste Ausführungsform der Tonabnehmervorrichtung mit einem Schaumstoffkörper 1, der einen Durchmesser von 130 mm und eine Höhe von 100 mm aufweist, wobei in diese Höhe obere äußere und untere Rippen 2a bzw. 4a von 20 mm bzw. 35 mm eingeschlossen sind. Weiterhin ist eine obere innere Rippe 3a einer Höhe von 15 mm vorgesehen. Der Schaumstoffkörper 1 besteht aus zwei Teilen 12a und 13a etwa gleicher Höhe, die zusammenklebbar sind und im vereinigten Zustand einen eine Elektronik aufnehmenden Hohlraum 7a bilden. Der Schaumstoffkörper 1 hat eine im wesentlichen zylindrische Mantelfläche 9a. Die oberen und unteren Rippen 2a, 3a bzw. 4a sind konzentrisch zur vertikalen Achse X des Schaumstoffkörpers 1, im Querschnitt konusförmig und stehen im eingebauten Zustand der Tonabnehmervorrichtung in linienförmiger Berührung mit dem Deckel bzw. dem Boden des Resonanzkörpers. Die gesamte Oberfläche des Schaumstoffkörpers 1 kann mit Samt beschichtet sein. Auf der unteren Seite weist der Schaumstoffkörper 1 eine kegelförmige Aussparung innerhalb der konischen Rippe 4a auf. Die konischen Flächen 14a der oberen Rippen 2a und 3a sind zur vertikalen Achse X des Schaumstoffkörpers 1 um 13° geneigt. Die äußeren und die inneren Flächen 15a bzw. 16a der konischen unteren Rippe 4a sind um 41° bzw. 24 zur vertikalen Achse geneigt. Die Auflagespitzen der oberen und der unteren Rippen 2a, 3a bzw. 4a weisen einen Krümmungsradius von 4 mm bzw. 5 mm auf. Die Aussparung 11a an der unteren Stirnfläche des Schaumstoffkörpers 1 weist eine Tiefe von 35 mm auf und ihr Durchmesser zwischen den Spitzen der unteren Rippen 4a beträgt 80 mm. Die keilförmigen Flächen 17a der Zeiger 10a (Fig. 3) auf der oberen Stirnfläche sind um 45° zur vertikalen Achse X geneigt. Der die Elektronik aufnehmende Hohlraum 7a in der oberen Hälfte 13a des Schaumstoffkörpers 1 weist einen Durchmesser von 40 mm und eine Höhe von 15 mm auf. In den Hohlraum 7a ist ein von außerhalb der oberen Stirnfläche des Schaumstoffkörpers kommendes Anschlußkabel 8a geführt und mit der Elektronik verbunden.

Fig. 2 zeigt die Möglichkeit einer Zentrierung des "De Byl" im Schalloch. Der in Fig. 2 und Fig. 3 gezeigte integrierte keilförmige Zeiger 10a zeigt die Einbaueinlage an.

Die Schnittansicht gemäß Fig. 4 zeigt den ringförmigen, offenporigen Schaumstoffkörper 1 einer zweiten Ausführungsform der Tonabnehmervorrichtung, dessen Außenmantel 2 kreiszylindrisch ist und der in der dargestellten bevorzugten zweiten Ausführungsform einen Durchmesser von 130 mm hat. An der Oberseite des ringförmigen Schaumstoffkörpers 1 geht der Außenmantel 2 in eine konzentrische, im Querschnitt halbkreisförmige obere Rippe 3 über, die an der Innenfläche 4 der Deckel 5 des Resonanzkörpers des Saiteninstrumentes kreislinienförmig anliegt. Der Durchmesser der Kreislinien beträgt in Fig. 4 100 mm. Der Radius der oberen halbkreisförmigen Rippen 3 ist 15 mm. Die obere halbkreisförmige Rippe 3 geht innenseitig in einen sich nach unten unter einem Winkel von 10° zur vertikalen Achse des Schaumstoffkörpers 1 sich verjüngenden Innenmantel 6 über, der an seinem unteren Ende einen Durchmesser von 54 mm aufweist. Der Schaumstoffkörper 1 hat eine Höhe von 100 mm, wobei sich der kreiszylindrische Außenmantel 2 nach unten bis zu 30 mm über den Boden 7 des Resonanzkörpers des Saiteninstrumentes erstreckt. Der kreiszylindrische Außenmantel 2 geht an seinem unteren Ende in einen einwärtsgebogenen Teil 8 mit einem Krümmungsradius von 22 mm über, der wiederum in einen geradlinigen, zur vertikalen Achse A des Schaumstoffkörpers 1 unter einem Winkel von 45° nach innen geneigt verlaufenden Teil 9 übergeht. Letzterer geht schließlich in eine untere konzentrische, im Querschnitt halbkreisförmige Rippe 10 mit einem Radius von 5 mm über, die kreislinienförmig auf dem Boden 7 des Resonanzkörpers des Saiteninstrumentes aufliegt. Der Durchmesser dieser Kreislinie beträgt 82 mm. Die untere halbkreisförmige Rippe 10 seht nach oben in einen geradlinigen, unter einem Winkel von 25° zur vertikalen Achse des Schaumstoffkörpers 1 schräg nach oben verlaufenden Teil 11 über, der seinerseits nach oben in einen gebogenen Teil 12 mit einem Krümmungsradius von 40 mm übergeht, der am Ende des nach unten konisch verlaufenden Innenmantels 6 des Schaumstoffkörpers 1 in diesen in einer Höhe von 30 mm über den Boden 7 des Resonanzkörpers übergeht. Der Schaumstoffkörper 1 ist leicht zusammenpreßbar, bequem durch das Schalloch 13 des Saiteninstrumentes in den Resonanzkörper einführbar und durch seine Elastizität sicher am Boden 7 und an der Decke 5 des Resonanzkörpers linienförmig anliegend festklemmbar. Der Durchmesser des Schallochs 13 ist, wie Fig. 4 zeigt, etwas kleiner als 100 mm.

Aus Fig. 5 geht hervor, daß zwei Mikrofone 14, die in kanalartigen, im Schaumstoffkörper 1 radial verlaufend ausgebildeten Hohlräumen 15 angeordnet sind, einen Öffnungswinkel α von 90° einschließen, wobei die Winkelhalbierende 16 des Öffnungswinkels α mit dem Durchmesser des Schallochs 13 zusammenfällt, der in Richtung der Längsachse des Griffbrettes der Gitarre verläuft. Die beiden Mikrofone 14, deren Membran 17 in der Außenmantelfläche 2 des ringförmigen Schaumstoffkörpers 1 unter dem Winkel α = 90° zueinander angeordnet sind, sitzen in Ventilfüßen 18, die symmetrisch zu der genannten Durchmesserrichtung vorgesehen sind. Die beiden Mikrofone 14 sind in den großen Teil des Resonanzraums gerichtet.

Wie Fig. 6 verdeutlicht, ist auf den Außenmantel 2 des ringförmigen Schaumstoffkörpers 1, der im wesentlichen zylindrisch ist, über den halben Umfang eine elastische, in sich geschlossene Haut 19 aufgebracht und mit dem Schaumstoff verbunden. Die Membranen 17 der Mikrofone 14, die jeweils in der zentrischen Bohrung eines Ventils aufgenommen sind, das üblicherweise in Fahrradschläuchen Verwendung findet, liegen in einer Ebene mit der Haut 19. Die Mikrofone 14 sind über den Ventilfuß 18 des jeweiligen Ventils mit der elastischen Haut 19 verspannt. Wie aus Fig. 6 hervorgeht, erstreckt sich die Haut 19 in Richtung der vertikalen Achse A des ringförmigen Schaumstoffkörpers 1 von 15 mm unterhalb der oberen kante bis zu 70 mm unterhalb der oberen Kante des Schaumstoffkörpers 1.

Fig. 7a zeigt einen Stopfen 20 aus feinporigem Schaumstoff, mit dem beim Zusammenspiel mit sehr lautstarken anderen Instrumenten die Rückkopplung noch stärker als mit dem De Byl-Tonabnehmer alleine verringert werden kann, indem die obere zentrische, kreisförmige Öffnung 21 des Schaumstoffkörpers 1 (Fig. 7b) mit dem Stopfen 20 verschlossen wird. Der Stopfen 20 weist einen oberen kreiszylindrischen, plattenförmigen Teil mit einem Durchmesser von 100 mm und einer Höhe von 5 mm auf, der sich einstückig in einen unter einem Krümmungsradius von 15 mm nach innen gebogenen Teil 21 fortsetzt, der wiederum in einen sich nach unten verjüngenden, am unteren Ende einen Durchmesser von 61 mm aufweisenden Teil 22 ausläuft. Der Stopfen 20 hat in Richtung der vertikalen Achse A eine Höhe von 45 mm.

Ist bei speziellen Gitarren der Abstand zwischen der Decke 5 und dem Boden 7 des Resonanzkörpers größer als bei klassischen Gitarren, so kann der ringförmige Schaumstoffkörper 1 (Fig. 8b) auf einen auf dem Boden 7 des Resonanzkörpers aufsetzbaren sockelartigen Schaumstoffkörper 23 gemäß Fig. 8a aufgesetzt werden, Der sockelartige Schaumstroffkörper 23 weist, wie Fig. 8a zeigt, einen kreiszylindrischen Unterteil 24 mit vorzugsweise einem Durchmesser von 90 mm und einer Höhe von 30 mm in Richtung der vertikalen Achse A auf, der nach oben in einen gebogenen Teil 25 mit einem Krümmungsradius von 5 mm übergeht, der sich seinerseits in einen unter einem Winkel von 25° zur vertikalen Achse A nach oben verjüngenden Teil 26 fortsetzt. Der Teil 26 hat an seinem oberen Ende einen Durchmesser von 62 mm. Die Teile 25 und 26 bilden eine geeignete Vorkragung, die schlüssig in die untere zentrische Öffnung 27 des ringförmigen Schaumstoffkörpers 1 (Fig. 8b) vorragt. Die Höhe der Vorkragung 25, 26 in Richtung der vertikalen Achse A beträgt 15 mm.

Die Fig. 9a und 9b zeigen in der Draufsicht bzw. in der Seitenansicht ein die Elektronik der Tonabnehmervorrichtung enthaltendes Gehäuse 28 aus Mu-Metall, das verhältnismäßig klein und robust ist und einen Batterieblock 29 (Fig. 10) von 9 Volt aufnimmt. Das Mu-Metall des Gehäuses 28 schützt die in seinem Inneren befindliche Elektronik, deren Schaltung in Fig. 10 dargestellt ist, gegen äußere elektromagnetische Störfelder. Ausgangsseitig weist das Gehäuse 28 eine handelsübliche, mehrpolige Miniaturflanschdose 30 für alle Ausgänge auf. Eingangsseitig ist ein mehradriges Kabel für alle Eingänge vorgesehen. Das Gehäuse 28 weist einen Durchmesser von 70 mm (Fig. 9a) und eine Höhe von 20 mm (Fig. 9b) auf. Über eine Leuchtdiode D1 (Fig. 9b und Fig. 10) ist anzeigbar, ob die Stromzufuhr der Tonabnehmervorrichtung über eine Phantomspeisung erfolgt.

Fig. 10 zeigt die Schaltung der Elektronik der Tonabnehmervorrichtung mit wahlweiser Stromversorgung über den im Gehäuse 28 befindlichen Batterieblock 29 oder die Phantomeinspeisung. Fig. 10 zeigt zwei Ausgänge K1 und K2 für Mischpulteingänge mit Phantomspeisung nach DIN 45596, symmetrisch 200 Oₕm, an die jeweils eine Backelectretmikrofonkapsel Q₁ bzw. Q₂ über eine Impedanztransformation bewirkende Niederfrequenzübertrager T₁ bzw. T₂ anschließbar sind. Eine Reihenschaltung aus Metallschichtwiderständen R₁ und R₂ sowie R₃ und R₄ ist parallel zum Primärteil des Niederfrequenzteils T₁ bzw. T₂ geschaltet. In Reihe mit den Sekundärteil des Niederfrequenzteils T₁ bzw. T₂ und der Backelectretmikrofonkapsel Q₁ bzw. Q₂ ist ein Elektrolytkondensator C₁ bzw. C₂ geschaltet. Parallel zu jeder Backelectretmikrofonkapsel Q₁ bzw. Q₂ ist im Leitungszweig ein Metallschichtwiderstand R₇ bzw. R₈ geschaltet. Ausgänge K₃ bzw. K₄ für Instrumentenverstärkereingänge assymmetrisch 20 kOhm sind im sekundärseitigen Leitungszweig des Niederfrequenzteils T₁ bzw. T₂ vorgesehen, der wiederum auch einen geerdeten Direktanschluß für die Mischpultausgänge K₁ bzw. K₂ aufweist. Zwischen den Metallschichtwiderständen R₁ und R₂ des primärseitigen Schaltteils des Niederfrequenzteils T₁ führt eine Leitung 31 über einen Metallschichtwiderstand R₅ eine nachgeschaltete Zenerdiode Z₁, die Leuchtdiode D₁ für die Anzeige bei Phantombetrieb, einen nachgeschalteten Metallschichtwiderstand R₆ zur Backelectretmikrofonkapsel Q₂. Die Backelectretmikrofonkapsel Q₁ ist ebenfalls an die Leitung 30 angeschlossen. Der Ausgang des Metallschichtwiderstandes R₆ ist über eine Zenerdiode Z₂ mit Erde verbunden. Der Batterieblock 29 ist über eine Siliziumdiode zum Schutz der Batterie zwischen der Leuchtdiode D₁ zur Anzeige des Phantomspeisebetriebs und dem Metallschichtwiderstand R₆ an die Leitung 31 angeschlossen.

## Patentansprüche

1. Tonabnehmervorrichtung mit mindestens zwei Mikrofonen für akustische Saiteninstrumente, insbesondere für akustische Gitarren, mit einem Schaumstoffkörper, der durch das Schalloch des Instrumentes derart einführbar ist, daß er mindestens mit teilen seiner Unterfläche auf dem Boden des Resonanzkörpers aufliegend und mit teilen seiner Oberfläche an der Decke des Resonanzkörpers anliegend in diesem festgeklemmt ist, mit in dem Schaumstoffkörper ausgebildeten, kanalartigen Hohlräumen, in denen die Mikrofone angeordnet sind, und mit einem eine Elektronik aufnehmenden Gehäuse, die über ein Anschlußkabel mit den Mikrofonen verbunden ist, dadurch gekennzeichnet, daß der Schaumstoffkörper (1) eine im wesentlichen zylindrische Mantelfläche (9a) mit auf der oberen und unteren Stirnfläche konzentrischen, im Querschnitt konusförmigen Rippen (2a; 3a; 4a) aufweist, die in linienförmiger Berührung mit dem Deckel bzw. dem Boden des Resonanzkörpers stehen.

2. Tonabnehmervorrichtung nach Anspruch 1, dadurch gekennzeichnet, daß etwa in der Mitte des Schaumstoffkörpers (1) ein Hohlraum (7a) vorgesehen ist, in dem das die Elektronik aufnehmende Gehäuse (28) aufgenommen ist

3. Tonabnehmervorrichtung nach Anspruch 1 und 2, dadurch gekennzeichnet, daß die gesamte Oberfläche des Schaumstoffkörpers (1) mit Samt beschichtet ist.

4. Tonabnehmervorrichtung nach Anspruch 1 bis 3, dadurch gekennzeichnet, daß die konzentrischen, einen konusförmigen Querschnitt aufweisenden Rippen (2a; 3a) auf der oberen Stirnfläche des Schaumstoffkörpers (1) eine Zentriereinrichtung bezogen auf das Schalloch sowie eine Sicherung gegen ein Verrutschen bilden.

5. Tonabnehmervorrichtung nach Anspruch 1 bis 4, dadurch gekennzeichnet, daß die konzentrischen Rippen (2a; 3a) auf der oberen Stirnseite unterschiedliche Höhe aufweisen.

6. Tonabnehmervorrichtung nach Anspruch 5, dadurch gekennzeichnet, daß die äußere Rippe (2a) höher als die innere Rippe (3a) ist.

7. Tonabnehmervorrichtung nach Anspruch 1 bis 6, dadurch gekennzeichnet, daß auf der oberen Stirnfläche ein keilförmiger Zeiger (10a) integriert ist, der eine Einbauanzeige sowie eine Winkelanzeige für die Lage der Mikrofonkapseln zur Richtung der Gitarrensaiten darstellt.

8. Tonabnehmervorrichtung nach Anspruch 1 bis 7, dadurch gekennzeichnet, daß der Schaumstoffkörper (1) auf der unteren Stirnfläche eine kegelförmige Aussparung (11a) innerhalb der konischen Rippe (3a; 4a) aufweist.

9. Tonabnehmervorrichtung nach Anspruch 2, dadurch gekennzeichnet, daß der Schaumstoffkörper (1) aus zwei Teilen (12a; 13a) etwa gleicher Höhe besteht, die zusammenklebbar sind und im vereinigten Zustand den die Elektronik aufnehmenden Hohlraum (7a) bilden.

10. Tonabnehmervorrichtung nach Anspruch 1 bis 9, dadurch kekennzeichnet, daß der Schaumstoffkörper (1) einen Durchmesser von 130 mm und eine Höhe von 100 mm aufweist, worin die Höhe der oberen äußeren und der unteren Rippe (2a bzw. 4a) von 20 mm bzw. 35 mm eingeschlossen ist, daß die obere innere Rippe (3a) eine höhe von 15 mm aufweist, daß die konischen Flächen (14a) der oberen Rippen (2a, 3a) zur vertikalen Achse X des Schaumstoffkörpers (1) um 13° geneigt sind, daß die äußere und die innere Fläche (15a bzw. 16a) der konischen unteren Rippe (4a) um 41° bzw. 24° zur vertikalen Achse X geneigt sind, daß die Auflagespitzen der oberen und der unteren Rippen (2a; 3a bzw. 4a) einen Krümmungsradius von 4 mm bzw. 5 mm aufweisen, daß die Aussparung (11a) auf der unteren Stirnfläche eine Tiefe von 35 mm aufweist und ihr Durchmesser zwischen den Spitzen der unteren Rippe (4a) 80 mm beträgt, daß die keilförmigen Flächen (17a) des Zeigers (10a) auf der oberen Stirnfläche um 45° zur vertikalen Achse X geneigt sind, und daß der die Elektronik aufnehmende Hohlraum (7a) in der oberen Hälfte (13a) des Schaumstoffkörpers (1) einen Durchmesser von 40 mm und eine Höhe von 18 mm aufweist.

11. Verfahren zur Tonabnahme mittels einer Tonabnehmervorrichtung mit mindestens zwei Mikrofonen für akustische Saiteninstrumente,insbesondere für akustische Gitarren, mit einem Schaumstoffkörper, der durch das Schalloch des Instrumentes derart eingeführt wird,daß er mindestens mit Teilen seiner Unterfläche auf dem Boden des Resonanzkörpers aufliegend und mit Teilen seiner Oberfläche an der Dekke des Resonanzkörpers anliegend in diesem festgeklemmt wird, wobei in kanalartigen Hohlräumen im Schaumstoffkörper die Mikrofone angeordnet werden und eine Elektronik in einem Gehäuse aufgenommen wird,die über ein Anschlußkabel mit den Mikrofonen verbunden wird, dadurch gekennzeichnet, daß der Schaumstoffkörper (1) in etwa linienförmig auf dem Boden (7) des Resonanzkörpers aufgelegt und an der Innenfläche (4) der Decke (5) des Resonanzkörpers angelegt wird,daß die beiden Mikrofone (14) in der Außenmantelfläche (2) des Schaumstoffkörpers (1) radial unter einem Öffnungswinkel von 90° zueinander angeordnet und die Winkelhalbierenden (16) parallel zum Durchmesser des Schalloches (13) ausgerichtet werden, der in Richtung der Längsaches des Griffbrettes der Gitarre angeordnet wird, wobei die Mikrofone (14) zu dieser Durchmesserrichtung symmetrisch angeordnet und in den großen Teil des Resonanzraums gerichtet werden, und daß das die Elektronik aufnehmende Gehäuse (28) außerhalb des Schaumkörpers (1) angeordnet wird.

12. Verfahren zur Tonabnahme nach Anspruch 11, dadurch gekennzeichnet, daß der Außenmantel des Schaumstoffkörpers im wesentlich zylindrisch gestaltet und auf seiner Ober- und Unterseite jeweils in eine konzentrische,im Querschnitt halbkreisförmige Rippe überführt wird, die in linienförmige Berührung mit der Decke bzw, dem Boden des Resonanzkörpers gebracht wird.

13. Verfahren zur Tonabnahme nach Anspruch 11 und 12,dadurch gekennzeichnet, daß der zylindrische Außenmantel des Schaumstoffkörpers bis zum halben Umfang mit einer geschlossenen,elastischen und mit dem Schaumstoff verbundenen Haut überzogen werden, und die Membranen der Mikrofone in einer Ebene mit der Haut angeordnet werden.

14. Verfahren zur Tonabnahme nach Anspruch 11 bis 13,dadurch gekennzeichnet, daß die Mikrofone in der zentrischen Bohrung eines üblicherweise in Fahrradschläuchen zur Aufnahme eines Ventils verwendbaren Ventilfußes angeordnet und über den Ventilfuß mit der elastichen Haut verspannt werden.

15. Verfahren zur Tonabnahme nach Anspruch 11,dadurch gekennzeichnet, daß der Schaumstoffkörper ringförmig gestaltet und seine zentrische obere Öffnung nach seiner Einsetzung ins Schalloch von einem feinporigen Schaumstoffstopfen verschlossen wird.

16. Verfahren zur Tonabnahme nach einem der Ansprüche 11 bis 15, dadurch gekennzeichnet, daß die Schaltung der Elektronik mit einem im Gehäuse eingebrachten Batterieblock von 9 Volt und zwei Schaltkreisen für zwei Bakkelelectretmikrofonkapseln ausgerüstet wird, die an zwei Mischpulteingänge über Niederfrequenzübertrager ange - schlossen werden, wobei die Backelelectretmikrofonkapseln wahlweise vom Batterieblock abgeschaltet und an eine Phantomeinspeisung angeschlossen werden.

17. Tonabnehmervorrichtung nach Anspruch 1, dadurch gezennzeichnet, daß der Schaumstoffkörper (1) offenporig und ringförmig ausgebildet ist.

## Claims

1. Recording device having at least two microphones for acoustic string instruments, particularly for acoustic guitars, comprising a foam body adapted to be introduced through the sound hole of the instrument so that portions of its bottom surface engage the bottom wall of the sound box and portions of its top surface engage the top wall of the sound box, thereby clamping. said body in position inside the sound box, said foam body having passage-like cavities formed therein in which the microphones are disposed, and a case receiving the electronics and coupled to the microphones through a connecting cable, characterized in that foam body (1) has a substantially cylindrical outer peripheral surface (9a) as well as ridges (2a; 3a; 4a) cone-shaped in cross section and disposed concentrically on the top and bottom end faces, said ridges being in line contact with the top and bottom walls of the sound box.

2. Recording device as in claim 1, characterized by a cavity (7a) provided substantially in the middle of foam body (1) to receive a case (28) housing electronic circuitry.

3. Recording device as in claim 1 and 2, characterized by foam body (1) being coated with velvet on all of its surfaces.

4. Recording device as in claim 1 to 3, characterized in that conical-cross section concentric ridges (2a; 3a) form on the top surface of foam body (1) a device for centering it relative to the sound hole and for securing it against displacement.

5. Recording device as in claims 1 to 4, characterized by concentric ridges (2a; 3a) on the top end face having different heights.

6. Recording device as in claim 5, characterized in that outer ridge (2a) is higher than inner ridge (3a).

7. Recording device as in claims 1 to 6, characterized by a wedge-shaped pointer (10a) integrated with the top end surface to indicate the proper installation and the angular position of the microphone capsules relative to the direction of the guitar strings.

8. Recording device as in claims 1 to 8, characterized in that foam body (1) has on its bottom end face a tapered recess (11a) within conical ridge (3a; 4a).

9. Recording device as in claim 2, characterized by foam body (1) comprising two parts (12a; 13a) having substantially the same height which are adapted to be bonded together adhesively and in the joined condition define cavity (7a) for receiving the electronics.

10. Recording device as in claims 1 to 9, characterized in that foam body (1) has a diameter of 130 mm and a height of 100 mm, including the height of the top outer and bottom ridges (2a, 4a) of 20 mm and 35 mm, respectively, in that top inner ridge (3a) has a height of 15 mm, in that conical surfaces (14a) of top ridges (2a, 3a) are inclined at a 13° angle relative to vertical axis X of foam body (1), in that outer and inner surfaces (15a, 16a) of conical bottom ridge (4a) are inclined at an angle of 41° or 24°, respectively, relative to vertical axis X, in that engaging crests of top and bottom ridges (2a; 3a or 4a) are rounded on a radius of curvature of 4 mm and 5 mm, respectively, in that recess (11a) in the bottom end face has a depth of 35 mm and an 80 mm diameter between the peaks of bottom ridge (4a), in that the wedge-shaped surface (17a) of pointer (10a) on the top end face are inclined 45° from vertical axis X, and in that electronics-receiving cavity (7a) in upper section (13a) of foam body (1 has a diameter of 40 mm and a height of 15 mm.

11. Method for amplification/recording by means of a pick-up device consisting of at least two microphones for acoustic string instruments, in particular acoustic guitars, comprising a foam body adapted to be introduced through the sound hole of the instrument so that at least portions of its bottom surface engage the bottom wall of the sound box and portions of its top surface engage the top wall of the sound box, thereby clamping the foam body in position therein, with the foam body having passage-like cavities formed therein in which the microphones are disposed, and a case receiving electronic circuitry coupled to the microphones through connecting cables, characterized in that foam body (1) is open-pored and ring-shaped and engages inner surface (4) of bottom wall (7) of the sound box in a substantially linear contact, in that the two microphones (14) are disposed radially in outer peripheral surface (2) of ring-shaped foam body (1) and spaced at a 90° angle, with bisector (16) of that angle being in parallel with the diameter of sound hole (13) which extends in the direction of the longitudinal axis of the guitar's fingerboard, with microphones (14) being disposed symmetrically relative to the aforesaid diameter direction, and in that electronics-receiving case (28) is provided externally to foam body (1).

12. Method as in claim 11 , characterized in that outer peripheral surface (2) of annular foam body (1) is substantially cylindrical and merges at the top and bottom of the ring with a concentric ridge (3 or 10, respectively) which is semi-circular in cross section and in line contact with top and bottom wall (5) or (7), respectively, of the sound box.

13. Method as in claim 11 and 12, characterized in that cylindrical peripheral surface (2) of ring-shaped foam body (1) is coated on about one half its circumferential extent with a closed elastic skin (19) bonded to the foam material, and in that membranes (17) of microphones (14) lie in a plane with skin (19).

14. Method as in claims 11 to 13, characterized in that microphones (14) are seated in the central opening of a valve foot (18) of the type conventionally used in bicycle tire inner tubes for receiving the tire valve, and in that said elastic skin is stretched taut over each valve foot (18) and microphone (14).

15. Method as in claim 11, characterized in that, when ring-shaped foam body (1) is seated inside sound hole (13), its central top opening (21) may be sealed by means of a plug (20) of a fine-pored foam material.

16. Method as in any one of the preceding claims 11 to 15, characterized in that the electronic circuitry is contained in case (28) and comprises a 9 volt battery block (29) as well as two circuits each including a back electret microphone capsule (Q1 or Q2) and adapted to be connected through audio transformers (T1 , T2) to mixing desk inputs, said circuits being adapted to be disconnected selectively from battery block (29) for connection to a phantom power supply system.

17. Amplification/recording device as in claim 1, characterized in that the foam body (1) is open-pored and ring-shaped.

## Revendications

1. Dispositif de prise de son avec au moins deux microphones pour instruments acoustiques à cordes, notamment pour guitares acoustiques, avec un corps en mousse qui peut être introduit par l'ouie de l'instrument de telle façon que des parties au moins de sa face inférieure soient en contact avec le fond de la caise de résonance et des parties de sa face supérieure soient en contact avec la partie supérieure de la caisse de résonance, de façon à ce qu'il soit calé, avec dans le corps en mousse, des cavités en forme de canaux, dans lesquelles les microphones sont placés et avec un boîtier recevant une électronique reliée aux microphones par un câble de raccordement, caractérisé par le fait que le corps en mousse (1) présente une surface enveloppante essentiellement cylindrique (9a) avec des nervures concentriques et côniques en coupe transversale sur la face extérieure supérieure et inférieure (2a; 3a; 4a;), qui se trouve en contact linéaire avec la face supérieure ou avec le fond de la caisse de résonance.

2. Dispositif de prise de son selon spécification 1, caractérisé par le fait qu'une cavité (7a) est prévue à peu près au milieu du corps en mousse (1) pour recevoir le boîtier (28) abritant l'électronique.

3. Dispositif de prise de son selon spécification 1 et 2, caractérisé par le fait que la totalité de la face supérieure du corps en mousse (1) est recouverte de velours.

4. Dispositif de prise de son selon spécification 1 à 3, caractérisé par le fait que les nervures concentriques et côniques en coupe transversale (2a; 3a) sur la face extérieure supérieure du corps en mousse (1) constituent un système de centrage par rapport à l'ouie ainsi qu'une sécurité contre le glissement.

5. Dispositif de prise de son selon spécification 1 à 4, caractérisé par le fait que les nervures concentriques (2a; 3a) sur la face extérieure supérieure présentent une hauteur différente.

6. Dispositif de prise de son selon spécification 5, caractérisé par le fait que la nervure extérieure (2a) est plus haute que le nervure intérieure (3a).

7. Dispositif de prise de son selon spécification 1 à 6, caractérisé par le fait qu'un index cunéiforme (10a) est intégré à la face extérieure supérieure qui représente une indication de montage ainsi qu'une indication de l'angle pour le positionnement des capsules de microphones en direction des cordes de guitare.

8. Dispositif de prise de son selon spécification 1 à 7, caractérisé par le fait que le corps en mousse (1) présente en sa face extérieure inférieure un évidement cunéiforme (11a) à l'intérieur de la nervure cônique (3a; 4a).

9. Dispositif de prise de son selon spécification 2, caractérisé par le fait que le corps en mousse (1) est composé de deux parties (12a; 13a) de hauteur à peu près égale pouvant être collées ensemble et qui une fois assemblées constituent la cavité (7a) recevant l'électronique.

10. Dispositif de prise de son selon spécification 1 à 9, caractérisé par le fait que le corps en mousse (1) présente un diamètre de 130 mm et une hauteur de 100 mm dans laquelle est comprise la hauteur de la nervure extérieure supérieure et inférieure (2a ou 4a) de 20 mm ou 35 mm, que la nervure supérieure intérieure (3a) présente une hauteur de 15 mm, que les faces côniques (14a) des nervures supérieures (2a, 3a) sont inclinées vers l'axe vertical des X du corps en mousse (1) de 13°, que la face extérieure et intérieure (15a ou 16a) de la nervure cônique inférieure (4a) est inclinée vers l'axe vertical des X de 41° ou de 24°, que les extrémités d'appui des nervures supérieures et inférieures (2a; 3a; ou 4a) présentent un rayon de courbure de 4 mm ou 5 mm, que l'évidement (11a) sur la face extérieure présente une profondeur de 35 mm et que son diamètre entre les extrémités de la nervure inférieure (4a) est de 80 mm, que les faces cunéiformes (17a) de l'index (10a) sont inclinées vers l'axe vertical des X de 45° sur la face externe supérieure, et que la cavité recevant l'électronique (7a) présente dans la moitié supérieure (13a) du corps en mousse (1) un diamètre de 40 mm et une hauteur de 15 mm.

11. Procédé de prise de son au moyen d'un dispositif de prise de son avec au moins deux microphones pour instruments à cordes, notamment pour guitares acoustiques, avec un corps en mousse qui est introduit dans l'ouie de l'instrument de telle façon que des parties de sa face inférieure soient en contact avec le fond de la caisse de résonance et que des parties de sa face supérieure soient en contact avec la partie supérieure de la caisse de résonance, de façon à être calé entre les deux parties de la caisse de résonance, avec dans le corps en mousse des cavités en forme de canaux, dans lesquelles les microphones sont placés et avec un boîtier recevant une électronique reliée aux microphones par un câble de raccordement, caractérisé par le fait que le corps en mousse (1) repose de façon à peu près linéaire sur le fond (7) de la caisse de résonance et prend appui sur la face interne (4) de la partie supérieure (5) de la caisse de résonance, que les deux microphones (14) sont placés ensemble dans la surface de l'enveloppe extérieure (2) du corps en mousse (1) radialement sous un angle d'ouverture de 90°et les bissectrices (16) étant orientées parallèlement au diamètre de l'ouie (13), qui est placé en direction de l'axe longitudinal du manche de la guitare, les microphones (14) étant placés de façon symétrique par rapport à cette direction de diamètre et orientés vers la grande partie de l'espace de résonance, et que le boîtier (28) recevant l'électronique est placé en dehors du corps en mousse (1).

12. Procédé de prise de son selon spécification 11, caractérisé par le fait que l'enveloppe externe du corps en mousse a une forme essentiellement cylindrique et se termine sur sa face supérieure et inférieure par une nervure concentrique et semi-circulaire en coupe transversale qui est mise en contact linéaire avec la partie supérieure ou le fond de la caisse de résonance.

13. Procédé de prise de son selon spécification 11 et 12, caractérisé par le fait que l'enveloppe externe cylindrique du corps en mousse est recouverte jusqu'à la moitié d'une pellicule hermétique, élastique et adhérant à la mousse et que les membranes des microphones sont placées au même niveau que la pellicule.

14. Procédé de prise de son selon spécification 11 à 13, caractérisé par le fait que les microphones sont placés dans l'orifice central d'une embase de valve habituellement utilisé dans les chambres à air de vélo et prévu pour recevoir une valve et fixés au-dessus de l'embase de valve avec la pellicule élastique.

15. Procédé de prise de son selon spécification 11, caractérisé par le fait que le corps en mousse est en forme d'anneau dont l'ouverture centrale supérieure est fermée par un bouchon en mousse aux micropores.

16. Procédé de prise de son selon l'une des spécifications 11 à 15, caractérisé par le fait que le couplage de l'électronique est équipé d'une pile compacte de 9 volts placé dans le boîtier et de deux circuits de commutation pour deux capsules de microphones à électrète bakélisé qui sont reliées par transformateur à basse fréquence à deux entrées de pupitre de mixage, les capsules de microphones à électrète bakélisé étant au choix déconnectées de la pile compacte et reliées à une alimentation fantôme.

17. Procédé de prise de son selon spécification 11, caractérisé par le fait que le corps en mousse (1) est en forme d'anneau à pores ouverts.
